# EUROPÄISCHE PATENTSCHRIFT

(11) **EP 0 393 008 B1**
(45) Veröffentlichungstag und Bekanntmachung des Hinweises auf die Patenterteilung: **22.01.1992**
(21) Anmeldenummer: 90890068.1
(22) Anmeldetag: 09.03.1990
(51) Int. Cl.: F26B 21/00, B08B 11/04

(54) **Vorrichtung zum Reinigen und Trocknen von Glastafeln**
Device for cleaning and drying of glass panels
Appareil pour le nettoyage et séchage des plaques de verre

(30) Priorität: 11.04.1989 AT 853/89
(43) Veröffentlichungstag der Anmeldung: 17.10.1990
(73) Patentinhaber: Lisec, Peter, 3363 Amstetten-Hausmening (AT)
(72) Erfinder: Lisec, Peter, 3363 Amstetten-Hausmening (AT)
(74) Vertreter: Beer, Manfred, Dipl.-Ing.

(56) Entgegenhaltungen:
- EP-A- 0 213 532
- DE-B- 1 283 159
- US-A- 2 671 241
- US-A- 3 462 851

## Beschreibung

Die Erfindung betrifft eine Vorrichtung zum Reinigen und Trocknen von Glastafeln, mit einer Reinigungszone und einer Trocknungszone, wobei die zu reinigende Glastafel mittels einer Fördereinrichtung durch die Vorrichtung bewegt wird und wobei in der Trockenzone wenigstens ein Paar einander gegenüberliegender Düsen vorgesehen ist, die sich gegebenenfalls schräg zur Bewegungsrichtung der zu trocknenden Glastafel in einer zur Ebene der Glastafel parallelen Ebene erstrecken, deren Luftaustrittsöffnungen der Glastafel zugekehrt und als Schlitz oder als Reihe von Öfnungen ausgebildet sind und deren Ausblasrichtung mit der Glastafel einen spitzen Winkel einschließt.

Eine Vorrichtung zum Reinigen und Trocknen von Glastafeln, mit Düsen in der Trocknungszone, die sich gegebenenfalls schräg zur Bewegungsrichtung der zu reinigenden bzw. zu trocknenden Glastafel in einer zur Ebene der Glastafel parallelen Ebene quer zur Bewegungsrichtung erstrecken und deren Luftaustrittsöffnung der Glastafel zugekehrt und mit dieser vorzugsweise einen spitzen Winkel einschließt und als Schlitz oder als Reihe von Öffnungen ausgebildet ist, sind aus der EP-A-0213532 bekannt.

Nachteilig bei den bekannten Düsen ist es, daß aus ihren Luftaustrittsöffnungen, die in der Regel als über die ganze Länge der Düse durchgehender Schlitz ausgebildet sind, Luft ständig über die gesamte Luftaustrittsöffnung, d.h. über die gesamte Höhe der Düse austritt. Da die Glaswaschmaschinen und auch deren Trocknungszone für die Bearbeitung der die größten vorkommenden Scheibenformaten auslegt sind, haben die Düsen der Trocknungszone für gewöhnlich eine quer zur Bewegungsrichtung der Glastafeln gemessene Länge von etwa 3 m.

Da anderseits 95% der zu reinigenden und zu trocknenden Glastafeln nur etwa 1,4 bis 1,5 m hoch sind, strömt die Luft aus der Luftaustrittsöffnung der Düsen im über der zu trocknenden Glastafel liegenden Bereich ungenützt ab.

Aus der DE-B-1283159 ist eine Düse für einen Prallstrahltrockner bekannt, deren Luftaustrittsöffnung dem zu trocknendem Gut zugekehrt und als Schlitz ausgebildet ist. Der Luftaustrittsöffnung der Düse sind Verschlußorgane zugeordnet, die in ihrer Wirkstellung die Luftaustrittsöffnung bereichsweise verschließen. Bei dieser aus der DE-B-1283159 bekannten Vorrichtung soll die Austrittsöffnung der Schlitzdüse durch zwei synchron in diese einschwenkbare Schwerter teilweise verschlossen werden, um die Breite einzustellen, über welche die Schlitzdüse wirkt. In ihrer Wirkstellung sind die Schwerter innerhalb der Schlitzdüse aufgenommen.

Der Erfindung liegt die Aufgabe zugrunde, eine Vorrichtung der eingangs genannten Gattung so weiterzubilden, daß ohne Beeinträchtigung der Trocknungswirkung das ungenützte Abströmen von Luft aus der Luftaustrittsöffnung der Düsen vermieden wird.

Erfindungsgemäß wird dies dadurch erreicht, daß der Luftaustrittsöffnung jeder Düse wenigstens ein Verschlußorgan zugeordnet ist, das in seiner Wirkstellung die Luftaustrittsöffnung bereichsweise verschließt, das im Inneren der vorzugsweise zylinderförmigen Düsen angeordnet ist und das einen vorzugsweise zylinderförmigen, von innen gegen die Luftaustrittsöffnung der Düsen anlegbaren und mittels eines Antriebes steuerbaren Verschlußkörper aufweist.

Durch die erfindungsgemäße Ausbildung kann der wirksame Länge der Luftaustrittsöffnung, d.h. der Bereich der Luftaustrittsöffnung, aus dem tatsächlich Luft austritt, an die tatsächliche Höhe der zu trocknenden Glastafel angepaßt werden.

Da das Verschlußorgan oder die Verschlußorgane im Inneren der Düse angeordnet ist (sind), stört die Anordnung des Verschlußorganes die übliche Ausführung der Trocknungszone einer Glastafelwaschmaschine nicht. Da erfindungsgemäß ein von innen gegen die Luftaustrittsöffnung anlegbarer Verschlußkörper vorgesehen ist, wird ein sicherer, dichter und vom in der Düse herrschender Überdruck unterstützter Abschluß gewährleistet. Bevorzugt ist dabei, daß die Verschlußkörper der Verschlußorgane aus elastisch verformbarem Werkstoff, z.B. Schaumgummi oder Schaumkunststoff, bestehen. Wenn bei der erfindungsgemäßen Vorrichtung der Luftaustrittsöffnung jeder Düse mehrere Verschlußorgane zugeordnet sind, sind alle über einem in seiner Wirkstellung befindlichen, im Abstand vom oberen Ende der Luftaustrittsöffnung angeordneten Verschlußorgan angeordneten Verschlußorgane ebenfalls in ihre Wirkstellung verstellt.

Da überwiegend Glastafeln mit einer Höhe von 1,4 m bis 1,5 m nach dem Waschen zu trocknen sind bevor sie der Isolierglasherstellung zugeführt werden, ist im Rahmen der Erfindung bevorzugt, daß sich das Verschlußorgan über die halbe Länge der Luftaustrittsöffnung erstreckt.

Bei dieser Ausführungsform, wie auch bei der Ausführungsform gemäß Anspruch 1 kann das Verschlußorgan durchgehend oder unterteilt sein, wobei bei der Ausführungsform nach Anspruch 2 ein durchgehendes Verschlußorgan bevorzugt ist.

Insbesondere, wenn unterteilte Verschlußorgane vorgesehen sind, aber auch bei durchgehenden Verschlußorganen, bewährt sich eine Ausführungsform der Erfindung, wonach ein Sensor vorgesehen ist, der die Höhe der zu trocknenden Glastafel erfaßt und der ein entsprechendes Signal an die Steuerung des Antriebes für die Verschlußorgane abgibt.

Damit wird die Abmessung der Luftaustrittsöffnung automatisch an die Abmessung der zu trocknenden Glastafel angepaßt, so daß Luftverluste und unnütze Gebläseleistungen vermieden sind.

In einer Ausführungsform der erfindungsgemäßen Düse ist vorgesehen, daß der Antrieb die Verschlußorgane außerhalb der Düse angeordnet ist, mit einem Antriebsmotor, z.B. einem Druckmittelmotor, Diese Ausführungsform ist von Vorteil, da der Antriebsmotor für das Verschlußorgan die Ausführung der Düse als solche nicht beeinflußt, so daß diese nach wie vor hinsichtlich des Strömungsverhaltens der durch sie geleiteten und aus ihrer Luftaustrittsöffnung austretenden Luft optimiert werden kann.

Die Erfindung erstreckt sich auch auf eine Ausführungsform bei der vorgesehen ist, daß die Geschwindigkeit der die Glastafel durch die Vorrichtung bewegenden Fördereinrichtung wenigstens im Bereich der Trocknungszone bei von den Verschlußorganen teilweise verschlossenen Luftausstrittsöffnungen gegenüber der Fördergeschwindigkeit bei vollständig geöffneten Luftaustrittsöffnungen erhöht ist.

In der Praxis lassen sich Steigerungen der Geschwindigkeit um bis zu 40% erreichen.

Wenn die Transportgeschwindigkeit der Glastafeln durch die Trocknungszone gesteigert wird, kann auch vorgesehen werden, daß bei von den Verschlußorganen teilweise verschlossenen Luftaustrittsöffnungen die Antriebsgeschindigkeit von in der Reinigungszone angeordneten Reinigungsbürsten, und gegebenenfalls auch die Mengen an zugeführter Reinigungsflüssigkeit und Spülflüssigkeit gegenüber den Mengen, die bei vollständig geöffneten Luftaustrittsöffnungen zugeführt werden, erhöht ist.

Die Geschwindigkeitssteigerung, die bei der Verwendung der erfindungsgemäßen Düse in einer Reinigungsvorrichtung für Glastafeln vorgesehen sind, ist ohne Nachteil auf die Trockenwirkung möglich, wenn ein Gebläse vorgesehen ist, das gefilterte und gegebenenfalls getrocknete Luft zu den Düsen fördert, und dessen Förderleistung bei von den Verschlußorganen teilweise verschlossenen Luftaustrittsöffnungen unverändert ist.

Weitere Einzelheiten und Merkmale der Erfindung ergeben sich aus der nachstehenden Beschreibung der in der Zeichnung gezeigten Ausführungsform.

Es zeigt Fig. 1 weitgehend schematisiert und in Draufsicht eine Glastafelwaschmaschine mit Trocknungszone, Fig. 2 einen Schnitt längs der Linie II-II in Fig. 1 und Fig. 3 einen Schnitt längs der Linie III-III in Fig. 2.

Eine in den Fig. 1 und 2 gezeigte Vorrichtung 1 zum Reinigen und Trocknen von Glastafeln ist in eine Reinigungszone 2 und eine Trocknungszone 3 unterteilt. Die zu reinigenden und zu trocknenden Glastafeln werden in Richtung des Pfeiles 4 auf Rollen 5 einer Fördervorrichtung aufstehend durch die Vorrichtung 1 bewegt. Die Fördervorrichtung kann auch so wie dies in der EP-A-0174294 beschrieben und gezeigt ist, ausgebildet sein.

In der Reinigungszone 2 sind im gezeigten Ausführungsbeispiel zwei Paare von Rundbürsten 6 und 7 dargestellt, die um im wesentlichen vertikale Achsen drehangetrieben sind. Den Rundbürsten 6 und 7 sind nicht gezeigte Düsen für die Zufuhr von Reinigungs- bzw. Spülflüssigkeit zugeordnet. An Stelle der Rundbürsten können auch Bandbürsten (vgl. EP-A-0204063) vorgesehen sein.

Vor und hinter sowie zwischen den Rundbürsten 6 und 7 sind vertikale Walzen 8 vorgesehen, die drehangetrieben sind und den Transport der Glastafeln durch die Vorrichtung 1 unterstützen (diese Walzen können entfallen, wenn die Fördervorrichtung gemäß der EP-A-0174294 ausgebildet ist).

Im Anschluß an die Reinigungszone 2 ist in der Vorrichtung 1 die Trocknungszone 3 vorgesehen, die zwei Düsen 10 aufweist, die sich zur Förderrichtung 4 schräg ausgerichtet, in einer zur Förderebene parallelen Ebene von unten nach oben erstrecken. Der von den Düsen 10 bestrichene Bereich beträgt in Höhenrichtung beispielsweise 3 m.

Jede Düse 10 des einander gegenüberliegend angeordneten Paares von Düsen 10 besitzt eine Luftaustrittsöffnung in Form eines Längsschlitzes 11, aus dem Luft, die den Düsen 10 von einem nicht gezeigten Gebläse über nicht gezeigte Leitungen zugeführt wird, schräg auf die zu trocknende Glastafel geblasen wird, wobei die Luftströmung entgegen der Bewegungsrichtung (Pfeil 4) schräg gestellt ist.

Die Vorrichtung 1 besitzt ein Gehäuse 9, das die Reinigungszone 2 und die Trocknungszone 3 in sich aufnimmt. Die Ein- und Auslauföffnungen des Gehäuses 9 können wie ebenfalls in der EP-A-0174294 beschrieben ausgebildet sein. Sinngemäß kann zwischen Reinigungszone 2 und der Trocknungszone 3 der Vorrichtung 1 eine mit einem aus der EP-A-0174294 bekannten Abschlußorgan ausgestattete Zwischenwand vorgesehen sein.

Fig. 3 zeigt ein Verschlußorgan 12, das im Inneren der Düse 10 vorgesehen ist. Das Verschlußorgan 12 besitzt einen Verschlußkörper 13, der über eine Halterung 14 durch eine Schraubverbindung justierbar mit der Kolbenstange 15 eines Betätigungszylinders 16 verbunden ist, der außerhalb der Düse 10 angeordnet und mit dieser über einen Stutzen 17 verbunden ist.

Der Verschlußkörper 13 des Verschlußorganes 12 besteht aus elastisch nachgiebigem Werkstoff und kann beispielsweise aus Schaumgummi (Moosgummi) oder Schaumkunststoff bestehen oder auch durch einen elastisch nachgiebigen, unter Druck gesetzten Hohlkörper gebildet sein.

Durch Betätigung des Druckmittelzylinders 16 kann der Verschlußkörper 13 des Verschlußorganes 12 aus der in Fig. 3 gezeigten Wirkstellung, in der er die Luftaustrittsöffnung 11 der Düse 10 verschließt, in eine die Luftaustrittsöffnung 11 freigebende Ruhestellung zurückgezogen werden.

Es liegt im Rahmen der Erfindung, daß der Luftaustrittsöffnung 11 der Düse 10 mehrere unabhängig voneinander betätigbare Verschlußorgane 12 zugeordnet sind. Bevorzugt ist weiters, daß sich die Verschlußorgane 12 im oberen Bereich der Düse 10, d.h. in ihrem von der Fördervorrich ung 5 entfernten Bereich befinden.

Wenn ein Verschlußorgan 12 mit einem durchgehenden Verschlußkörper 13 vorgesehen ist (zu dessen Betätigung können auch mehrere Druckmittelzylinder 16 vorgesehen sein), so erstreckt sich dieses vorzugsweise über die obere Hälfte der Luftaustrittsöffnung 11, so daß Luft nur aus der unteren Hälfte der Düse 10 austreten kann, wenn sich das Verschlußorgan der unteren Hälfte der Düse 10 austreten kann, so daß nur die am häufigsten vorkommenden Glasformate (Höhe etwa 1,4 bis 1,5 m) zum Trocknen mit Luft bestrichen werden.

Wenn in der Düse 10 mehrere unabhängig voneinander betätigbare Verschlußorgane 12 vorgesehen sind, dann sind diese vorzugsweise so geschaltet, daß sich alle ober einem in seiner Wirkstellung befindlichen Verschlußorgan 12 angeordneten Verschlußorgane 12 ebenfalls in ihrer die Luftaustrittsöffnung 11 verschließenden Wirkstellung befinden. Auf diese Weise ist gewährleistet, daß oberhalb der zu trocknenden Glastafel aus der Düse 10 keine Luft ausströmt.

Um die Höhe der zu trocknenden Glastafel zu erfassen und die Verschlußorgane 12 oder das Verschlußorgan 12 entsprechend zu steuern, kann in der Vorrichtung ein auf die Oberkante einer Glastafel ansprechender Sensor 18 vorgesehen sein, der an einer Führung 19 auf- und abverschiebbar ist. Der Sensor 18 stellt sich entsprechend der Höhenlage der Oberkante der Glastafel ein und gibt ein seiner Position entsprechendes Signal an die Steuerung der Antriebszylinder 16 für die Verschlußorgane 12 ab, worauf alle im Bereich oberhalb der ermittelten Höhe befindlichen Verschlußorgane 12 geschlossen werden.

Wenn die Luftaustrittsöffnungen 11 der erfindungsgemäßen Düsen 10 durch Vorstellen von Verschlußorganen 12 in ihrer Wirkstellung teilweise verschlossen sind, dann bewährt es sich, wenn die Leistung des Gebläses nicht zurückgenommen wird. Dadurch strömt in der Zeiteinheit mehr Luft durch den nicht verschlossenen Teil der Luftaustrittsöffnung 11 der Düse 10, so daß diese mit höherer Geschwindigkeit austritt und die Trockenwirkung verstärkt wird. Dies erlaubt es, eine Glastafel rascher durch die Trocknungszone 3 zu bewegen als bisher, wenn Luft ungenutzt aus über der Oberkante der Glastafel liegenden Bereichen der Luftaustrittsöffnungen 11 abströmt.

Die Erhöhung der Geschwindigkeit zur Bewegung der Glastafel in Richtung des Pfeiles 4 kann ebenfalls vom Sensor 18 in Abhängigkeit von der erfaßten Höhenlage gesteuert werden. Dabei sind Geschwindigkeitssteigerungen von bis zu 40% möglich, wenn die Luftaustrittsöffnungen der Düsen 10 zur Hälfte verschlossen sind.

Um die Leistungsfähigkeit der Reinigungszone 2 an die erhöhte Fördergeschwindigkeit im Bereich der Trocknungszone 3 anzupassen, kann die Fördergeschwindigkeit auch in diesem Bereich erhöht und beispielsweise die Drehzahl der Reinigungsbürsten 6 und 7 sowie der Fördereinrichtungen 5, 8 von den derzeit üblichen 12 m/sec im oben genannten Ausmaß erhöht werden.

## Patentansprüche

1. Vorrichtung zum Reinigen und Trocknen von Glastafeln, mit einer Reinigungszone (2) und einer Trocknungszone (3), wobei die zu reinigende Glastafel mittels einer Fördereinrichtung (5, 8) durch die Vorrichtung bewegt wird und wobei in der Trocknungszone (3) wenigstens ein Paar einander gegenüberliegender Düsen (10) vorgesehen ist, die sich gegebenenfalls schräg zur Bewegungsrichtung (4) der zu trocknenden Glastafel in einer zur Ebene der Glastafel parallelen Ebene erstrecken, deren Luftaustrittsöffnungen (11) der Glastafel zugekehrt und als Schlitz oder als Reihe von Öffnungen ausgebildet sind und deren Ausblasrichtung mit der Glastafel einen spitzen Winkel einschließt, dadurch gekennzeichnet, daß der Luftaustrittsöffnung (11) jeder Düse (10) wenigstens ein Verschlußorgan (12) zugeordnet ist, das in seiner Wirkstellung die Luftaustrittsöffnung (11) bereichsweise verschließt, das im Inneren der vorzugsweise zylinderförmigen Düsen (10) angeordnet ist und das einen vorzugsweise zylinderförmigen, von innen gegen die Luftaustrittsöffnung (11) der Düsen (10) anlegbaren und mittels eines Antriebes (16) steuerbaren Verschlußkörper (13) aufweist.

2. Vorrichtung nach Anspruch 1, dadurch gekennzeichnet, daß sich das Verschlußorgan (12) über die halbe Länge der Luftaustrittsöffnung (11) erstreckt.

3. Vorrichtung nach Anspruch 1 oder 2, dadurch gekennzeichnet, daß ein Sensor (18) vorgesehen ist, der die Höhe der zu trocknenden Glastafel erfaßt und der ein entsprechendes Signal an die Steuerung des Antriebes (16) für die Verschlußorgane (12) abgibt.

4. Vorrichtung nach einem der Ansprüche 1 bis 3, dadurch gekennzeichnet, daß die Verschlußkörper (13) aus elastisch verformbarem Werkstoff, z.B. Schaumgummi oder Schaumkunststoff, bestehen.

5. Vorrichtung nach einem der Ansprüche 1 bis 4, dadurch gekennzeichnet, daß der Antrieb für die Verschlußorgane (12) außerhalb der Düse (10) angeordnet ist.

6. Vorrichtung nach einem der Ansprüche 1 bis 5, dadurch gekennzeichnet, daß die Geschwindigkeit der die Glastafel durch die Vorrichtung (1) bewegenden Fördereinrichtung (5, 8) wenigstens im Bereich der Trocknungszone (3) bei von den Verschlußorganen (12) teilweise verschlossenen Luftausstrittsöffnungen (11) gegenüber der Fördergeschwindigkeit bei vollständig geöffneten Luftaustrittsöffnungen (11) erhöht ist.

7. Vorrichtung nach Anspruch 6, dadurch gekennzeichnet, daß bei von den Verschlußorganen (12) teilweise verschlossenen Luftaustrittsöffnungen (11) die Antriebsgeschwindigkeit von in der Reinigungszone (2) angeordneten Reinigungsbürsten (6, 7), und gegebenenfalls auch die Mengen an zugeführter Reinigungsflüssigkeit und Spülflüssigkeit gegenüber den Mengen, die bei vollständig geöffneten Luftaustrittsöffnungen (11) zugeführt werden, erhöht ist.

8. Vorrichtung nach Anspruch 6 oder 7, dadurch gekennzeichnet, daß ein Gebläse vorgesehen ist, das gefilterte und gegebenenfalls getrocknete Luft zu den Düsen (10) fördert, und dessen Förderleistung bei von den Verschlußorganen (12) teilweise verschlossenen Luftaustrittsöffnungen (11) unverändert ist.

## Claims

1. Device for cleaning and drying glass sheets, with a cleaning zone (2) and a drying zone (3), wherein the glass sheet to be cleaned is moved through the device by means of a conveyor device (5, 8) and wherein at least one pair of opposed nozzles (10) is provided in the drying zone (3), the nozzles extending if desired obliquely with respect to the direction of movement (4) of the glass sheet to be dried in a plane parallel to the plane of the glass sheet, the air outlet openings (11) of the nozzles facing the glass sheet and each being formed as a slot or a series of openings and having an air blowing direction which makes an acute angle with the glass sheet, characterized in that the air outlet opening (11) of each nozzle (10) has at least one closure member (12) associated therewith, which closes the air outlet opening (11) locally in its operative position, is arranged in the interior of the nozzle (10), preferably of cylindrical form, and comprises a preferably cylindrical closure body (13) adapted to be applied from the inside against the air outlet opening (11) of the nozzles (10) and to be controlled by means of an actuator (16).

2. Device according to claim 1, characterized in that the closure member (12) extends over half the length of the air outlet opening (11).

3. Device according to claim 1 or 2, characterized in that there is provided a sensor (18) which determines the heigh of the glass sheet to be dried and which delivers a corresponding signal to the control of the actuator (16) for the closure members (12).

4. Device according to one of claims 1 to 3, characterized in that the closure bodies (13) consist of elastically deformable material, e.g. foam rubber or plastics foam.

5. Device according to one of claims 1 to 4, characterized in that the actuator for the closure members (12) is arranged outside the nozzle (10).

6. Device according to one of claims 1 to 5, characterized in that the speed of the conveyor device (5, 8) moving the glass sheet through the device (1) is increased at least in the region of the drying zone (3) with air outlet openings (11) partially closed by the closure members (12), relative to the conveyor speed with the air outlet openings (11) fully open.

7. Device according to claim 6, characterized in that, with the air outlet openings (11) partially closed by the closure members (12), the drive speed of cleaning brushes (6, 7) arranged in the cleaning zone (2) is increased, as are also if desired the amounts of cleaning fluid and rinsing fluid supplied, relative to the amounts which are supplied with the air outlet openings (11) fully open.

8. Device according to claim 6 or 7, characterized in that there is provided an air blower, which supplies filtered and if desired dried air to the nozzles (10) and whose supply capacity is unchanged with the air outlet openings (11) partially closed by the closure members (12).

## Revendications

1. Dispositif pour le nettoyage et le séchage de plaques de verre, comportant une zone de nettoyage (2) et une zone de séchage (3), la plaque de verre à nettoyer étant déplacée au moyen d'une installation de transport (5, 8) à travers le dispositif et au moins une paire de buses (10) étant disposées face à face dans la zone de séchage (3), éventuellement inclinées par rapport à la direction de déplacement (4) de la plaque de verre à sécher et s'étendant dans un plan parallèle au plan de la plaque de verre, buses dont les orifices de sortie d'air (11) sont orientés en direction de la plaque de verre et sont réalisés sous forme de fentes ou de série d'orifices et dont la direction de soufflage forme un angle aigu avec la plaque de verre, caractérisé en ce qu'à l'orifice de sortie d'air (11) de chaque buse (10) est associé un élément d'obturation (12), qui obture localement l'orifice de sortie d'air (11) dans sa position de travail, qui est disposé à l'intérieur des buses (10), de préférence cylindriques, et qui présente un corps d'obturation (13), de préférence cylindrique, commandé par un dispositif d'entraînement (16), appliqué par l'intérieur contre l'orifice de sortie d'air (11) des buses (10).

2. Dispositif selon la revendication 1 caractérisé en ce que l'élément d'obturation (12) s'étend sur la moitié de la longueur de l'orifice de sortie d'air (11).

3. Dispositif selon la revendication 1 ou 2 caractérisé en ce qu'il est prévu un capteur (18) qui détecte la hauteur de la plaque de verre à sécher et qui délivre un signal correspondant à la commande du dispositif d'entraînement (16) des éléments d'obturation (12).

4. Dispositif selon l'une des revendications 1 à 3, caractérisé en ce que les corps d'obturation (13) sout en un matériau déformable élastiquement, par exemple en mousse de caoutchouc ou en mousse de matière plastique.

5. Dispositif selon l'une des revendications 1 à 4, caractérisé en ce que le dispositif d'entraînement des éléments d'obturation (12) est placé à l'extérieur de la buse (10).

6. Dispositif selon l'une des revendications 1 à 5, caractérisé en ce que, la vitesse de l'installation de transport (5, 8), qui déplace les plaques de verre à travers l'installation (1), est augmentée, au moins dans la région de la zone de séchage (3), lorsque les orifices de sortie d'air (11) sont partiellement obturés par les éléments d'obturation (12), par rapport à la vitesse de transport, lorsque les orifices de sortie d'air (11) sont totalement ouverts.

7. Dispositif selon la revendication 6, caractérisé en ce que, lorsque les orifices de sortie d'air (11) sont partiellement obturés par les éléments d'obturation (12), la vitesse d'entraînement de brosses de nettoyage (6, 7) disposées dans la zone de nettoyage (2) et, le cas échéant, les débits de liquide de nettoyage et de liquide de rinçage amenés sont augmentés par rapport aux débits amenés lorsque les orifices de sortie d'air (11) sont totalement ouverts.

8. Dispositif selon la revendication 6 ou 7, caractérisé en ce qu'il est prévu une soufflerie qui envoie de l'air filtré, et éventuellemem séché, aux buses (10) et dont le débit reste inchangé lorsque les orifices de sortie d'air (11) sont partiellement obturés par les éléments d'obturation (12).
